# EUROPÄISCHE PATENTSCHRIFT

(11) **EP 1 722 965 B1**
(45) Veröffentlichungstag und Bekanntmachung des Hinweises auf die Patenterteilung: **26.11.2008**
(21) Anmeldenummer: 05707229.0
(22) Anmeldetag: 05.02.2005
(51) Int. Cl.: B31B 19/90, B31B 19/14, B65B 61/18, B65B 61/02

(54) **VERFAHREN UND MASCHINE ZUR HERSTELLUNG WIEDERVERSCHLIESSBARER BEUTEL**
METHOD AND MACHINE FOR PRODUCING RE-SEALABLE BAGS
PROCEDE ET MACHINE DE FABRICATION DE SACHETS REFERMABLES

(30) Priorität: 12.02.2004 DE 102004006840
(43) Veröffentlichungstag der Anmeldung: 22.11.2006
(73) Patentinhaber: LEMO Maschinenbau GmbH, D-53859 Niederkassel-Mondorf (DE)
(72) Erfinder: SCHNEIDER, Jakob, D-53859 Niederkassel (DE)
(74) Vertreter: Thul, Hermann
(86) Internationale Anmeldenummer: PCT/EP2005/001186
(87) Internationale Veröffentlichungsnummer: WO 2005/077648

(56) Entgegenhaltungen:
- EP-A- 1 364 883
- WO-A-03/051730
- US-A- 3 904 468
- US-A- 6 019 512
- US-A1- 2002 052 281
- US-B1- 6 652 436

## Beschreibung

Die Erfindung betrifft ein Verfahren zur automatischen Herstellung von mit einer Schließeinrichtung ausgestatteten Beuteln, mit den Verfahrensschritten: Zuführen mindestens einer Kunststoffbahn zur Bildung der Seitenwände, Einbringen einer Perforation in die Kunststofffolienbahn, Zuführen einer Schließeinrichtung, bestehend aus komplementären Schließprofilen, Befestigen der Schließeinrichtung im Bereich der Perforation und Verschweißen der Kunststofffolienbahn zur Bildung von Beuteln.

Beutel mit Schließprofilen werden dort eingesetzt, wo ein häufiges Öffnen und Schließen notwendig ist. So ist es zum Beispiel vorstellbar, Lebensmittel, wie z. B. Chips oder Getreideprodukte, in diesen Beuteln zu verpacken. Um die Handhabung solcher wiederverschließbarer Beutel noch weiter zu erleichtern, kann an den komplementären Schließprofilen zusätzlich ein Schiebeelement zum Öffnen und/oder Schließen der Beutel angeordnet sein.

Ein Beutel, der mit einer wiederverschließbaren Schließeinrichtung versehen ist, ist aus der US 6,308,498 B1 bekannt. Hierin wird ein Beutel beschrieben, bei dem die Wiederverschließeinrichtung an den Innenseiten der Beutelseitenwände angeschweißt ist und bei dem die Beutelwände die Wiederverschließeinrichtung vollständig umschließen. Die Wiederverschließeinrichtung wird dabei aus komplementären Schließprofilen und einem die Schließprofile verbindenden, perforierten Verbindungsteil gebildet. Wird nun der Beutel aufgerissen, dann wird zuerst die Perforation, d. h. die Verbindung zwischen den beiden Profilen, gelöst, anschließend werden die beiden Schließprofile getrennt und letztlich die beiden verbundenen Seitenteile an einer Seite auseinander gerissen. Zum Schließen des Beutels werden nun die beiden komplementären Schließprofile wieder ineinander gedrückt.

Aus der US 6,652,436 B1 ist ein Verfahren zur automatischen Herstellung von mit einer Schließeinrichtung ausgestatteten Beuteln, mit den Verfahrensschritten: Zuführen einer Kunststofffolienbahn zur Bildung der Seitenwände, Einbringen einer Perforation in die Kunststofffolienbahn, Zuführen einer Schließeinrichtung mit komplementären Schließprofilen, Befestigen der Schließeinrichtung im Bereich der Perforation an der Folienbahn und Verschweißen der Folienbahn zur Bildung von Beuteln bekannt.

Um nicht mit vorgefertigten Beuteln arbeiten zu müssen, sind sogenannte Form-, Fill- und Seal-Maschinen (FFS) entwickelt worden. Eine derartige Maschine ist in der europäischen Patentanmeldung EP 1 099 636 A2 offenbart. In derartigen Form-, Fill- und Seal-Maschinen wird die Kunststofffolienbahn, aus der die Beutel hergestellt werden, direkt von einem Wickel abgerollt und der Beutelherstellungsmaschine zugeführt. In der hier beschriebenen Ausführung wird die Kunststofffolienbahn zuerst geformt, d. h. um ihre Mittelachse gefaltet, und anschließend wird an die Faltung oder in die geöffnete Folienbahn eine Wiederverschließeinrichtung angeschweißt. Nach einem Querschweißen ist der Beutel einseitig offen und kann befüllt werden. Nach dem Befüllen wird der Beutel mit einer weiteren Längsschweißung verschlossen. Zum Öffnen und Schließen des Beutels ist über den Schließprofilen ein Schiebeelement angeordnet.

Da das Befüllen und Fertigen der Beutel in einer Waagerechten ausgeführt wird, werden diese Maschinen auch horizontale Form-, Fill- und Seal-Maschinen genannt.

Ein Beispiel einer vertikalen FFS-Maschine ist in der EP 0 994 772 B1 beschrieben. Beschrieben wird ein Verfahren und eine Maschine zur automatischen Herstellung von Beuteln, die mit komplementären Schließprofilen ausgestattet sind. Dabei wird die von einer Rolle abgewickelte Kunststofffolienbahn über eine Formschulter geführt und anschließend mit einer Schließbaugruppe, bestehend aus Schließprofilen und einem Schließelement, verschweißt. Unmittelbar nach dem Formen und Anschweißen der Schließbaugruppe und dem Herstellen einer Querschweißnaht wird der Beutel über eine Einfüllrinne mit einem Produkt befüllt. Die Schließbaugruppe zum Wiederverschließen des fertigen Beutels wird dabei als separates Bauteil zugeführt und muß beim erstmaligen Öffnen des Beutels zuerst aufgerissen werden, da die Schließbaugruppe in Richtung des Beutelinneren geschlossen ausgeführt ist.

Der Erfindung liegt die Aufgabe zugrunde, ein Verfahren zur Herstellung eines wiederverschließbaren Beutels zu entwickeln, mit dem kostengünstig und konstruktiv einfach ein Beutel hergestellt werden kann, der wiederverschließbar ist und darüber hinaus ein sicheres Aufbewahren der eingefüllten Produkte gewährleistet.

Die erfindungsgemäße Aufgabe wird dahingehend gelöst, dass die Perforation (2) mit Abstand vom Bahnrand (5) in Bahnlaufrichtung und kontinuierlich in die Kunststofffolienbahn (1) eingebracht wird und dass das komplementäre Schließprofil (3) unmittelbar über der Perforation (2) auf einer äußeren Oberfläche der Kunststofffolienbahn (1) befestigt wird und dass die Öffnung des Schließprofils (3) genau in der Mitte der Perforation (2) angeordnet wird und dass daran anschließend der Beutel (9) geformt und abschließend durch mindestens eine Längs- (7) und/oder mindestens eine Querschweißung (8) der Beutel gebildet wird.

Durch die verfahrenstechnische Lösung ist nun die Möglichkeit geschaffen, mit konstruktiv einfachsten Mitteln und kostengünstig zu fertigen. Dabei wird die Perforation unmittelbar nach dem Abwickeln der Kunststofffolienbahn von der Wickelrolle in die Kunststofffolienbahn eingebracht. Anschließend wird das komplementäre Schließprofil direkt über die Perforation auf der Kunststofffolienbahn befestigt. Und zwar wird das Schließprofil in der Weise auf der Kunststofffolienbahn befestigt, dass der Verlauf des Schließprofils, das heißt die Öffnung des Schließprofils, mit dem Verlauf der Perforation übereinstimmt. Ein erfindungsgemäßer Vorteil ist der, dass mit sehr einfachen und damit kostengünstigen Schließprofilen gearbeitet werden kann.

Nachfolgend soll die Erfindung anhand von Zeichnungen näher erläutert werden.

Es zeigen:
- Figur 1: eine von einer Wickelrolle abgewickelte Kunststofffolienbahn mit eingebrachter Perforierung und aufgebrachter Schließeinrichtung,
- Figur 2: den Verlauf der Kunststofffolienbahn während des Formens und dem anschließende Verschweißen und
- Figur 3: einen gemäß dem erfindungsgemäßen Verfahren gefertigten Beutel.

Es wird ausdrücklich darauf hingewiesen, dass in den Figuren lediglich Ausführungsbeispiele der Erfindung dargestellt sind. In Figur 1 ist lediglich eine Kunststofffolienbahn dargestellt. Die Erfindung beschränkt sich aber nicht auf die Verwendung nur einer Kunststofffolienbahn, es können auch mehrere sein. In Figur 2 ist vertikales Herstellungsverfahren für Kunststoffbeutel dargestellt. Es kann aber genauso gut ein horizontales Fertigungsverfahren oder vergleichbare Verfahren zur Herstellung der Beutel verwendet werden.

Die Figur 1 zeigt eine aufgewickelte Kunststofffolienbahn 1, die zur Verarbeitung in Richtung des Pfeils P abgewickelt wird. Erfindungsgemäß wird in die abgewickelte Kunststofffolienbahn 1 zuerst eine Perforation 2 eingebracht. In einem folgenden Arbeitsschritt werden die komplementären Schließprofile 3 auf der Kunststofffolienbahn 1 befestigt. Im darauf folgenden Arbeitsschritt wird ein Schiebeelement 4 im Rapport der herzustellenden Beutel auf das Schließprofil 3 aufgesteckt.

Nach dem Abwickeln der Kunststofffolienbahn 1 wird zum Zeitpunkt t1 die Perforation 2 in die Kunststofffolienbahn 1 eingebracht. Dabei ist die Perforation 2 mit Abstand vom Rand 5 in die Kunststofffolienbahn 1 eingebracht. Die Perforation 2 kann dabei auch genau in der Mitte 6 der Kunststofffolienbahn 1 angeordnet sein. Die Perforation 2 muß erfindungsgemäß aber so weit vom Rand 5 der Kunststofffolienbahn 1 entfernt sein, dass ein Aufbringen der Schließprofile das Verschweißen des Randes 5 der Kunststofffolienbahn 1 nicht behindert. Es ist erfindungsgemäß aber auch vorstellbar, die Perforation 2 quer zur Bahnlaufrichtung P in die Kunststofffolienbahn 1 einzubringen. Entsprechend muß dann das Schließprofil 3 auch quer zur Bahnlaufrichtung P der Kunststofffolienbahn 1 zugeführt werden.

Zum Zeitpunkt t2 wird unmittelbar über der Perforationslinie 2 das Schließprofil 3 auf der Oberfläche der Kunststofffolienbahn 1 befestigt. Die Schließprofile 3 werden dabei in der Weise über der Perforation 2 auf der Kunststofffolienbahn 1 aufgebracht, dass bei einem Trennen der Schließprofile 3 die Öffnung der Schließprofile 3 genau in der Mitte der Perforation 2 angeordnet ist. Als Schließprofile 3 können dabei unterschiedlichste Geometrien eingesetzt werden, üblicherweise werden solche Profile auch als Mann- und Frau-Profile bezeichnet. Diese sind aber allgemein bekannt und gebräuchlich und müssen hier nicht näher erläutert werden. Die Schließprofile 3 werden auf der Oberfläche der Kunststofffolienbahn 1 befestigt. Dabei können die Schließprofile 3 aufgeschweißt oder aufgeklebt und unlösbar mit der Kunststofffolienbahn 1 verbunden werden. Die Auswahl des Verfahrens zur Befestigung der Schließprofile 3 ist je nach Werkstoff der Kunststofffolienbahn 1 und des zumeist aus Kunststoff bestehenden Schließprofils 3 wählbar.

Zum Zeitpunkt t3 kann auf das Schließprofil 3 alternativ noch ein Schiebeelement 4 auf das Schließprofil 3 aufgesteckt werden. Das Schiebeelement 4 wird dabei im Rapport, das heißt im Takt der herzustellenden Kunststoffbeutel auf die Schließprofile 3 aufgesteckt. Auch hier gilt wieder, dass handelsübliche Schiebeelement 4 eingesetzt werden, die keiner weiteren Erläuterung bedürfen.

Nach dem Aufbringen der Schließeinrichtung 3, 4 und dem Einbringen der Perforation 2 wird die Kunststofffolienbahn 1 in Richtung des Pfeils P zu einer Formvorrichtung weitergeleitet, wie in Figur 2 dargestellt. In dem in Figur 2 dargestellten Ausführungsbeispiel wird die Kunststofffolienbahn 1 über eine Formschulter geführt und zu einem Schlauch geformt. Die Formschulter ist nicht dargestellt, nur der Verlauf der über die Formschulter gezogenen Kunststofffolienbahn 1. In diesem Ausführungsbeispiel sind die Schließprofile 3 etwas außerhalb der Mitte 6 der Kunststofffolienbahn 1 aufgesetzt. Nach dem Formen der Kunststofffolienbahn 1 liegen die Kanten 5 bereichsweise übereinander und können verschweißt werden. Die Linie 7 zeigt beispielhaft die Position einer Längsschweißnaht 7 zur Bildung eines Kunststofffolienschlauchs. Nach dem Längsschweißen kann nun auch eine Querschweißung mittels der Schweißbacken 8 vorgenommen werden. Da durch die Längsschweißung 7 und das Querschweißen 8 ein nach oben offener Beutel erzeugt ist, kann nun in Richtung des Pfeils B ein Befüllen B des nach oben hin offenen Beutels erfolgen. Durch ein taktweises Weiterführen der Kunststofffolienbahn 1 und einem erneuten Querschweißen 8 wird dann ein bereits gefüllter Kunststoffbeutel 9 fertig gestellt. Wie aus der Figur 2, wie auch der Figur 3, zu ersehen ist, befindet sich das Schließprofil 3 außerhalb der Mitte 6 der gefalteten Kunststofffolienbahn 1.

In der Figur 3 ist ein nach dem erfindungsgemäßen Verfahren gefertigter Beutel 9 dargestellt. Der Beutel 9 ist bereits mit einem Produkt 10 befüllt. Ein Beutel 9, der nach dem beschriebenen Fertigungsschritten hergestellt wurde, besitzt zwei Querschweißnähte 8 und eine Längsschweißnaht 7. Die Folienbahn 1 wurde in der Mitte 6 gefaltet und besitzt somit lediglich drei Schweißnähte. Hierbei bleibt zu beachten, dass natürlich auch das Schließprofil 3 aufgeschweißt sein kann. Zum Öffnen des fertig gestellten Beutels 9 wird nun das Schließprofil 3 mittels des Schiebeelementes 4 geöffnet und die unter dem Schließprofil 3 liegende Perforation 2 freigelegt. Die Perforation 2 kann nun durchstochen oder aufgerissen und das Produkt 10 entnommen werden. Nach der Entnahme des Produktes 10 oder eines Teils des Produktes 10 kann der Beutel 9 mittels des Schiebeelementes 4 und der Schließprofile 3 wieder verschlossen werden.

Durch das unmittelbare Einbringen der Perforation 2 in die Kunststofffolienbahn 1 kann erfindungsgemäß auf eine aufwändige und damit teure Verschließbaugruppe verzichtet werden. Da aber auf herkömmliche standardisierte Schließprofile 3 zurückgegriffen wird, kann mit den üblichen Zuführeinrichtungen für die Schließprofile 3 gearbeitet werden, was die Anlagenkosten positiv beeinflußt.

## Patentansprüche

1. Verfahren zur automatischen Herstellung von mit einer Schließeinrichtung (3) ausgestatteten Beuteln (9), mit den Verfahrensschritten:
• Zuführen mindestens einer Kunststoffffolienbahn (1) zur Bildung der Seitenwände,
• Einbringen einer Perforation (2) in die Kunststofffolienbahn (1),
• Zuführen einer Schließeinrichtung (3), bestehend aus komplementären Schließprofilen (3),
• Befestigen der Schließeinrichtung (3) im Bereich der Perforation (2) und
• Verschweißen (7, 8) der Kunststofffolienbahn (1) zur Bildung von Beuteln (9),
**dadurch gekennzeichnet,**
• **dass** die Perforation (2) mit Abstand vom Bahnrand (5) in Bahnlaufrichtung und
• kontinuierlich in die Kunststofffolienbahn (1) eingebracht wird und
• **dass** das komplementäre Schließprofil (3) unmittelbar über der Perforation (2) auf einer äußeren Oberfläche der Kunststofffolienbahn (1) befestigt wird und
• **dass** die Öffnung des Schließprofils (3) genau in der Mitte der Perforation (2) angeordnet wird und
• **dass** daran anschließend der Beutel (9) geformt und abschließend durch mindestens eine Längs- (7) und/oder mindestens eine Querschweißung (8) der Beutel gebildet wird.

2. Verfahren nach Anspruch 1, **dadurch gekennzeichnet, dass** ein Schiebeelement (4) auf das Schließprofil (3) aufgebracht wird.

3. Verfahren nach einem der Ansprüche 1 und 2, **dadurch gekennzeichnet, dass** das Schließprofil (3) auf die Kunststofffolienbahn (1) aufgeschweißt oder aufgeklebt oder mittels eines Extrudierverfahrens unlösbar mit der Kunststofffolienbahn verbunden (1) wird.

4. Verfahren nach Anspruch 1, **dadurch gekennzeichnet, dass** der Beutel (9) mittels mindestens einer Längsschweißnaht (7) und mindestens zweier Querschweißnähte (8) gebildet wird.

5. Verfahren nach einem der Ansprüche 1 bis 4, **dadurch gekennzeichnet, dass** die Perforation (2) in die Mitte (6) der Kunststofffolienbahn (1) eingebracht wird.

6. Verfahren nach einem der Ansprüche 1 bis 5, **dadurch gekennzeichnet, dass** die Kunststofffolienbahn (1) zur Formung der Beutel (9) über eine Formschulter geführt wird und dass die Kunststofffolienbahn (1) nach der Formgebung mittels einer Querschweißnaht (8) und einer. Längsschweißnaht (7) zur Bildung eines einseitig offenen Beutels (9) gebildet wird.

7. Verfahren nach Anspruch 6, **dadurch gekennzeichnet, dass** der offene Beutel (9) vor dem Verschließen mit einem Produkt (10) befüllt wird.

## Claims

1. Method for the automatic production of bags (9) that are provided with a sealing device (3), comprising the method steps of:
• supplying at least one web of plastic film (1) to form the side walls,
• introducing a perforation (2) into the web of plastic material (1),
• supplying a sealing device (3), comprising complementary sealing profiles (3),
• fastening the sealing device (3) in the region of the perforation (2) and
• welding (7, 8) the web of plastic film (1) to form bags (9),
**characterized**
• **in that** the perforation (2) is introduced into the web of plastic film (1) at a distance from the edge of the web (5), in the running direction of the web and continuously and
• **in that** the complementary sealing profile (3) is fastened directly over the perforation (2) on an outer surface of the web of plastic film (1) and
• **in that** the opening of the sealing profile (3) is arranged exactly in the middle of the perforation (2) and
• **in that** the bag (9) is then shaped and the bag is subsequently formed by means of at least one longitudinal weld (7) and/or at least one transverse weld (8).

2. Method according to Claim 1, **characterized in that** a sliding element (4) is applied to the sealing profile (3).

3. Method according to either of Claims 1 and 2, **characterized in that** the sealing profile (3) is welded or adhesively bonded onto the web of plastic film (1) or is undetachably joined to the web of plastic film (1) by means of an extruding process.

4. Method according to Claim 1, **characterized in that** the bag (9) is formed by means of at least one longitudinal weld seam (7) and at least two transverse weld seams (8),

5. Method according to one of Claims 1 to 4, **characterized in that** the perforation (2) is introduced into the middle (6) of the web of plastic film (1).

6. Method according to one of Claims 1 to 5, **characterized in that**, for shaping the bags (9), the web of plastic film (1) is led over a shaping shoulder and **in that**, after the shaping, the web of plastic film (1) is welded by means of a transverse weld seam (8) and a longitudinal weld seam (7) to form a bag (9) that is open on one side.

7. Method according to Claim 6, **characterized in that** the open bag (9) is filled with a product (10) before sealing.

## Revendications

1. Procédé de fabrication automatique de sachets (9) munis d'un dispositif de fermeture (3), comprenant les étapes suivantes :
- alimentation d'au moins une bande de film plastique (1) pour former les parois latérales,
- introduction d'une perforation (2) dans la bande de film plastique (1),
- alimentation d'un dispositif de fermeture (3), constitué de profilés de fermeture complémentaires (3),
- fixation du dispositif de fermeture (3) dans la région de la perforation (2), et
- soudage (7, 8) de la bande de film plastique (1) pour former des sachets (9),
**caracterisé en ce que**
- la perforation (2) est pratiquée à distance du bord de la bande (5) dans la direction d'avance de la bande et en continu dans la bande de film plastique (1) et
- le profilé de fermeture complémentaire (3) est fixé directement sur la perforation (2) sur une surface extérieure de la bande de film plastique (1) et
- l'ouverture du profilé de fermeture (3) est disposée exactement au milieu de la perforation (2) et
- le sachet (9) est ensuite mis en forme et ensuite formé par au moins un soudage longitudinal (7) et/ou au moins un soudage transversal (8) du sachet.

2. Procédé selon la revendication 1, **caractérisé en ce qu'**un élément coulissant (4) est monté sur le profilé de fermeture (3).

3. Procédé selon l'une quelconque des revendications 1 et 2, **caractérisé en ce que** le profilé de fermeture (3) est soudé ou collé sur la bande de film plastique (1) ou est connecté de manière permanente à la bande de film plastique (1) au moyen d'un procédé d'extrusion.

4. Procédé selon la revendication 1, **caractérisé en ce que** le sachet (9) est formé au moyen d'au moins un joint de soudure longitudinal (7) et d'au moins deux joints de soudure transversaux (8).

5. Procédé selon l'une quelconque des revendications 1 à 4, **caractérisé en ce que** la perforation (2) est pratiquée au milieu (6) de la bande de film plastique (1).

6. Procédé selon l'une quelconque des revendications 1 à 5, **caractérisé en ce que** la bande de film plastique (1) est guidée pour former les sachets (9) par le biais d'un épaulement de formation et **en ce que** la bande de film plastique (1) après la mise en forme est soudée au moyen d'un joint de soudage transversal (8) et d'un joint de soudage longitudinal (7) pour former un sachet (9) ouvert d'un côté.

7. Procédé selon la revendication 6, **caractérisé en ce que** le sachet ouvert (9) est rempli d'un produit (10) avant d'être refermé.
